# EUROPÄISCHE PATENTSCHRIFT

(11) **EP 3 068 266 B1**
(45) Veröffentlichungstag und Bekanntmachung des Hinweises auf die Patenterteilung: **06.09.2017**
(21) Anmeldenummer: 14801906.0
(22) Anmeldetag: 29.09.2014
(51) Int. Cl.: A47B 88/457

(54) **MÖBELANTRIEB**
FURNITURE DRIVE
MÉCANISME DE COMMANDE DE MEUBLE

(30) Priorität: 14.11.2013 AT 8802013
(43) Veröffentlichungstag der Anmeldung: 21.09.2016
(73) Patentinhaber: Julius Blum GmbH, 6973 Höchst (AT)
(72) Erfinder: SPERGER, Gerald, 6971 Hard (AT)
(74) Vertreter: Torggler & Hofinger Patentanwälte
(86) Internationale Anmeldenummer: PCT/AT2014/000175
(87) Internationale Veröffentlichungsnummer: WO 2015/070264

(56) Entgegenhaltungen:
- WO-A2-2009/152537
- AT-A4- 510 017

## Beschreibung

Die vorliegende Erfindung bezieht sich auf einen Möbelantrieb zum Ausstoßen eines bewegbaren Möbelteiles aus einer geschlossenen Endlage relativ zu einem Möbelkorpus, umfassend:
- ein Gehäuse;
- eine im oder am Gehäuse angeordnete elektrische Antriebseinheit;
- einen durch die elektrische Antriebseinheit antreibbaren Ausstoßhebel, welcher um eine Schwenkachse relativ zum Gehäuse drehbar gelagert ist;
- einen durch den Ausstoßhebel antreibbaren, linear verfahrbaren Stößel zum Ausstoßen des bewegbaren Möbelteiles.

Im Weiteren betrifft die Erfindung ein Möbel mit einem bewegbaren Möbelteil und mit einem Möbelantrieb der zu beschreibenden Art.

Allgemeine Möbelantriebe zum Ausstoßen von bewegbar gelagerten Möbelteilen sind beispielsweise in der WO 2004/101919 A1, in der EP 2 380 459 A1, in der WO 2009/152537 A2 sowie in der WO 2011/130758 A1 beschrieben.

In der AT 504 838 B1 ist ein Möbelantrieb mit einem motorisch angetriebenen Ausstoßhebel bekannt geworden, der in der geschlossenen Endlage des bewegbaren Möbelteiles an einem Anschlag eines Stößels lose anliegt. Der Stößel bildet einen Teil einer Kraftübertragungseinrichtung, wobei über den Stößel die während des Ausstoßvorganges ausgeübte Kraft über einen zwischen dem Ausstoßhebel und dem bewegbaren Möbelteil gebildeten Zwischenraum auf das bewegbare Möbelteil übertragbar ist. Auf diese Weise sind auch bewegbare Möbelteile aus der geschlossenen Endlage ausstoßbar, die nur in einem sehr geringen Ausmaß oder gar nicht in den Möbelkorpus hineinragen (Möbeltüren, Möbelklappen oder Schubladen, deren Tiefe wesentlich kleiner als die Tiefe des Möbelkorpus ist).

Aufgabe der vorliegenden Erfindung ist es, einen Möbelantrieb der eingangs erwähnten Gattung mit einer vereinfachten und kompakteren Bauweise anzugeben.

Dies wird erfindungsgemäß durch die Merkmale des Patentanspruchs 1 gelöst. Weitere Ausgestaltungen der Erfindung sind in den abhängigen Unteransprüchen angegeben.

Gemäß der Erfindung ist also vorgesehen, dass der Möbelantrieb einen Untersetzungsmechanismus aufweist, der eine Schwenkbewegung des Ausstoßhebels in eine Linearbewegung des Stößels umsetzt, wobei der Untersetzungsmechanismus wenigstens einen um eine Drehachse drehbar gelagerten Winkelhebel mit zwei Hebelarmen aufweist, wobei ein erster Hebelarm des Winkelhebels mit dem Ausstoßhebel und ein zweiter Hebelarm des Winkelhebels mit dem linear verfahrbaren Stößel zusammenwirkt und wobei die Drehachse des Winkelhebels und die Schwenkachse des Ausstoßhebels relativ zueinander stationär angeordnet sind.

Durch den vorgesehenen Untersetzungsmechanismus mit dem Winkelhebel können zwei Funktionen gleichzeitig ermöglicht werden. Zum einen kann das Untersetzungsverhältnis durch die jeweilige Wahl der Geometrie des Winkelhebels variabel angepasst werden, zum anderen kann über den Winkelhebel eine Kraftumleitung herbeigeführt werden, sodass auch ein winkeliges Ausstoßen des Stößels relativ zur (Haupt-) Ausstoßrichtung des Ausstoßhebels möglich ist. Auf diese Weise kann der Möbelantrieb mit einer kompakteren Bauform ausgebildet werden.

Durch die Anordnung eines schwenkbar gelagerten Winkelhebels, an dessen ersten Hebelarm der Ausstoßhebel gleitend oder abrollend (beispielsweise über eine am Ausstoßhebel angeordnete Druckrolle) anliegt, kann durch die jeweilige Größe und Kontur des Winkelhebels auch eine Verlängerung des Druckweges bei nichtlinearer Übersetzung herbeigeführt werden. Der Winkelhebel und/oder der Ausstoßhebel können zur gegenseitigen Anlage zumindest einen konvex gekrümmten Abschnitt aufweisen.

Durch den Winkelhebel ist es möglich, dass beim Ausstoßen des bewegbaren Möbelteiles aus der geschlossenen Endlage (d.h. wenn die elektrische Antriebseinheit erst langsam anfährt) eine hohe Kraftübersetzung bei niedriger Wegübersetzung vorliegt. Damit steht beim Start aus der geschlossenen Endlage ein besonders großes Drehmoment zur Verfügung, sodass auch schwer beladene Schubkästen, Klappen oder Türen problemlos aus der geschlossenen Endlage ausstoßbar sind. Das Übersetzungsverhältnis kann sich dann ausgehend von der geschlossenen Endlage des bewegbaren Möbelteils über einen vorgegebenen Drehwinkelbereich des Ausstoßhebels verkleinern, sodass die Kraftübersetzung verkleinert und die Wegübersetzung vergrößert wird.

Die beiden Hebelarme des Winkelhebels schließen relativ zueinander einen spitzen Winkel ein, wobei vorzugsweise vorgesehen ist, dass der Winkel, den die beiden Hebelarme zueinander einschließen, in allen Betriebsstellungen des Winkelhebels konstant ist. Bei einer konstruktiv einfachen Ausgestaltung kann vorgesehen sein, dass der erste und der zweite Hebelarm des Winkelhebels zusammen einstückig ausgebildet sind.

Alternativ dazu ist es möglich, dass jener Winkel, den der erste Hebelarm und der zweite Hebelarm des Winkelhebels relativ zueinander einschließen, durch eine Einstellvorrichtung - vorzugsweise stufenlos - einstellbar ist. Auf diese Weise kann beispielsweise durch einen Monteur vor Ort eine selektive Anpassung der Lage des Stößels herbeigeführt werden. Im Betrieb ist aber der eingeschlossene Winkel zwischen den beiden Hebelarmen des Winkelhebels unveränderlich, um damit die erforderliche Kraft auf das bewegbare Möbelteil zu übertragen.

Weitere Einzelheiten und Vorteile der vorliegenden Erfindung ergeben sich anhand des in den Figuren gezeigten Ausführungsbeispiels. Dabei zeigt bzw. zeigen:
- Fig. 1: ein Möbel mit einem Möbelkorpus und einem relativ dazu bewegbar gelagerten Möbelteil in einer perspektivischen Darstellung,
- Fig. 2a, 2b: der Möbelantrieb gemäß Fig. 1 in zwei verschiedenen perspektivischen Ansichten,
- Fig. 3: der Möbelantrieb in einer Explosionsdarstellung, und
- Fig. 4a-4d: zeitliche Abfolgen des Ausstoßvorganges des Stößels ausgehend von der geschlossenen Endlage in perspektivischen Ansichten.

Fig. 1 zeigt ein Möbel 1 mit einem Möbelkorpus 2 und einem relativ dazu bewegbaren Möbelteil 3 in einer perspektivischen Darstellung. Im gezeigten Ausführungsbeispiel ist das bewegbare Möbelteil 3 als Türe ausgebildet, welche um eine senkrecht verlaufende Achse relativ zum Möbelkorpus 2 schwenkbar gelagert ist. Am Schrankdeckel 7 des Möbelkorpus 2 ist ein Möbelantrieb 4 mit einem schwenkbar gelagerten Ausstoßhebel 12 angeordnet, wobei das bewegbare Möbelteil 3 über einen linear verfahrbaren Stößel 6 aus der geschlossenen Endlage in eine Offenstellung ausstoßbar ist. Zu diesem Zweck überragt das bewegbare Möbelteil 3 den Schrankdeckel 7 des Möbelkorpus 2, sodass die Rückseite des bewegbaren Möbelteiles 3 eine Anschlagfläche für den ausfahrbaren Stößel 6 ausbildet.

Fig. 2a zeigt eine Ansicht des am Möbelkorpus 2 angeordneten Möbelantriebes 4 gemäß Fig. 1 in einer vergrößerten Darstellung. Der Möbelantrieb 4 ist an einer am Möbelkorpus 2 zu befestigenden Grundplatte 8 gelagert und umfasst ein Gehäuse 9, in welchem eine elektrische Antriebseinheit 10 mit einem Getriebe zum elektromotorischen Antreiben des Ausstoßhebels 12 angeordnet ist. Der Ausstoßhebel 12 ist um eine, vorzugsweise in Montagelage senkrecht verlaufende, Schwenkachse 11 relativ zum Gehäuse 9 verdrehbar gelagert. Die Auslösung der elektrischen Antriebseinheit 10 kann durch Sensoren erfolgen, die eine manuell von einem Benutzer erzeugte (Schließ-)Bewegung des bewegbaren Möbelteils 3 erfassen. Eine einfache Auslösbarkeit des Möbelantriebes 4 ist durch eine Touch-Latch-Funktionalität gegeben. Hierfür kann vorgesehen sein, dass ein Sensor, vorzugsweise ein Drehpotentiometer, zur Erfassung der Winkelstellung des Ausstoßhebels 12 vorgesehen ist, wobei die Signale des Sensors einer Steuer- oder Regeleinheit des Möbelantriebes 4 zuführbar sind und wobei die elektrische Antriebseinheit 10 von dieser Steuer- oder Regeleinheit steuer- oder regelbar ist. Der Ausstoßhebel 12 weist eine zwischen der Schwenkachse 11 und dem freien Hebelende 13 des Ausstoßhebels 12 angeordnete Ausstoßfläche 14 auf, welche mit einem ersten Hebelarm 18 eines Winkelhebels 15 zusammenwirkt. Der Winkelhebel 15 weist einen zweiten Hebelarm 19 auf, welcher über einen - vorzugsweise gekrümmt ausgebildeten - Schubhebel 20 (Fig. 2b) mit dem linear verfahrbaren Stößel 6 zusammenwirkt. Der Winkelhebel 15 ist um eine Drehachse 16 gelagert, welche in Bezug zur Schwenkachse 11 des Ausstoßhebels 12 stationär angeordnet ist. Der Winkelhebel 15 bildet einen Teil eines Untersetzungsmechanismus 5, der eine Schwenkbewegung des Ausstoßhebels 12 in eine Linearbewegung des Stößels 6 umsetzt.

Fig. 2b zeigt den Möbelantrieb 4 in einer weiteren perspektivischen Ansicht. Der Ausstoßhebel 12 weist eine zwischen der Drehachse 11 und dem freien Hebelende 13 angeordnete Ausstoßfläche 14 auf, welche mit dem ersten Hebelarm 18 des Winkelhebels 15 zusammenwirkt. Der erste Hebelarm 18 und der zweite Hebelarm 19 des Winkelhebels 15 schließen relativ zueinander einen spitzen Winkel ein. Der Winkelhebel 15 ist an einem Drehlager 21 um eine Drehachse 16 schwenkbar gelagert, wobei die Drehachse 16 parallel und feststehend in Bezug zur Schwenkachse 11 des Ausstoßhebels 12 angeordnet ist. Die Lage des Ausstoßhebels 12 gemäß Fig. 2b entspricht der Schließstellung des bewegbaren Möbelteiles 3, wobei der Winkelhebel 15 mit dem ersten Hebelarm 18 an einem der Drehachse 11 benachbarten Bereich der Ausstoßfläche 14 des Ausstoßhebels 12 lose anliegt. Jener Bereich, an welchem der Ausstoßhebel 12 und der erste Hebelarm 18 aneinander anliegen, wandert beim Ausstoßen des bewegbaren Möbelteils 3 ausgehend von der Nähe der Schwenkachse 11 des Ausstoßhebels 12 in Richtung zum freien Hebelende 13 des Ausstoßhebels 12 hin, wobei eine im Wesentlichen gleichmäßige Veränderung des Kraftarms erfolgt. Ein Ende des zweiten Hebelarmes 19 ist mit dem gekrümmten Schubhebel 20 gelenkig verbunden, wobei der Schubhebel 20 den Stößel 6 über einen verfahrbar gelagerten Schieber 22 antreibt. Der Stößel 6 ist relativ zu einem an der Grundplatte 8 befestigten Führungselement 17 in Richtung des eingezeichneten Pfeils 32 linear verschiebbar gelagert.

Fig. 3 zeigt den Möbelantrieb 4 in einer Explosionsdarstellung. An der Grundplatte 8 ist eine Führungsvorrichtung 23 zur Führung des Schiebers 22 zu befestigen. Auf dem Schieber 22 ist eine Halterung 24 zur Aufnahme einer Dämpfvorrichtung 25 gelagert, durch die eine Schließbewegung des bewegbaren Möbelteiles 3 dämpfbar ist. Im gezeigten Ausführungsbeispiel ist die Dämpfvorrichtung 25 als, vorzugsweise hydraulische, Kolben-Zylinder-Einheit ausgebildet. Das Gehäuse 9 der elektrischen Antriebseinheit 10 ist an einem Aufnahmeprofil 23, welches an einer in Montagelage senkrecht verlaufende Leiste 24 anzuschrauben ist, über eine Schnappverbindung lösbar befestigbar. Der Möbelantrieb 4 umfasst einen um eine Schwenkachse 11 schwenkbar gelagerten Ausstoßhebel 12 mit einer Ausstoßfläche 14, welche in Montagelage mit dem ersten Hebelarm 18 des Winkelhebels 15 zusammenwirkt. Eine Federvorrichtung 28, welche zumindest eine als Schraubenfeder ausgebildete Zugfeder umfasst, ist mit einem ersten Endbereich mit dem Schieber 22 und mit einem zweiten Endbereich an einer, vorzugsweise relativ zur Grundplatte 8 verstellbaren, Federbasis 29 verankert. Durch die Federvorrichtung 28 ist der Stößel 6, der Ausstoßhebel 12, und/oder der Winkelhebel 15 nach einem Ausstoßvorgang wieder in eine Bereitschaftsstellung, welche der geschlossenen Endlage des bewegbaren Möbelteiles 3 entspricht, rückstellbar. Am freien Ende des Stößels 6 ist ein erster Teil 31 einer Zuhaltevorrichtung 30 angeordnet, durch die das bewegbare Möbelteil 3 in der vollständigen Schließstellung gehalten und/oder gegen Ende der Schließbewegung in die vollständige Schließstellung bewegt werden kann. Hierfür ist am freien Ende des Stößels 6 ein Teil 31 angeordnet, welcher mit einem korrespondierenden Teil, der am bewegbaren Möbelteil 3 angeordnet oder ausgebildet ist, magnetisch zusammenwirkt.

Fig. 4a-4d zeigen den Ausstoßvorgang des Stößels 6 in zeitlichen Abfolgen. In Fig. 4a ist die Schließstellung des Stößels 6 gezeigt, welche auch der geschlossenen Endlage des bewegbaren Möbelteiles 3 entspricht. Hierbei liegt das freie Ende des ersten Hebelarmes 18 des Winkelhebels 15 lose an der Ausstoßfläche 14 des Ausstoßhebels 12 benachbart zur Drehachse 11 des Ausstoßhebels 12 an. Zu Beginn des Ausstoßvorganges liegt somit ein relativ kurzer Kraftarm (d.h. der Abstand zwischen der Drehachse 11 und jener Stelle, an welcher der Ausstoßhebel 12 und der erste Hebelarm 18 des Winkelhebels 15 sich gegenseitig berühren) vor, wobei ein vorgegebenes Drehmoment M der elektrischen Antriebseinheit 10 in eine größere Kraft F auf das bewegbare Möbelteil 3 übersetzt wird. Jene Stelle, an welcher der erste Hebelarm 18 des Winkelhebels 15 an der Ausstoßfläche 14 des Ausstoßhebels 12 anliegt, wandert beim Ausstoßvorgang ausgehend von einem zur Drehachse 11 des Ausstoßhebels 12 benachbarten Bereich entlang der Ausstoßfläche 12 in Richtung zum einem freien Hebelende 13 des Ausstoßhebels 12 hin, wobei eine gleichmäßige Veränderung des Kraftarmes herbeigeführt und Sprünge in der ausgeübten Kraft vermieden sind. Das freie Ende des zweiten Hebelarmes 19 des Winkelhebels 15 wirkt - direkt oder indirekt - mit dem Stößel 6 zusammen. Im gezeigten Ausführungsbeispiel steht der zweite Hebelarm 19 des Winkelhebels 15 über zumindest einen, vorzugsweise gekrümmten, Schubhebel 20 mit dem Schieber 22 des Stößels 6 in Verbindung.

Fig. 4b zeigt eine weiter ausgefahrene Stellung des Stößels 6. Der von der elektrischen Antriebseinheit 10 angetriebene Ausstoßhebel 12 wurde um die Schwenkachse 11 verdreht, wodurch der Winkelhebel 15 um die Drehachse 16 verschwenkbar ist. Durch diese Verdrehung des Winkelhebels 15 wird auch der linear verfahrbare Schieber 22 des Stößels 6 in Ausstoßrichtung weiter in Richtung des Pfeils 32 bewegt.

Fig. 4c zeigt eine weiter ausgefahrene Stellung des Stößels 6, wobei sich die Dämpfvorrichtung 25 in Form des Lineardämpfers durch die Kraft einer (nicht gezeigten) Rückstellfeder in eine Bereitschaftsstellung für den nächsten Dämpfungshub rückgestellt wird. Die Bewegung des Stößels 6 erfolgt nunmehr bei geringerer Kraftübersetzung, welche sich bei einer weiteren Ausstoßbewegung des Ausstoßhebels 12 verkleinert. Die auf den Stößel 6 übertragene Kraft nimmt also ab, wobei jedoch eine raschere Ausfahrbewegung des Stößels 6 herbeigeführt wird.

Fig. 4d zeigt die vollständig ausgefahrene Stellung des Stößels 6. Ein Benutzer kann das bewegbare Möbelteil 3 durch Hintergreifen aus der magnetischen Kopplung des Teiles 31 lösen und weiter in Richtung Offenstellung bewegen. Wird hingegen die magnetische Kopplung zwischen dem Teil 31 der Zuhaltevorrichtung 30 und dem bewegbaren Möbelteil 3 durch den Benutzer nicht aufgehoben, so wird das bewegbare Möbelteil 3 nach einer vorgegebenen Zeitspanne - unter Aufrechterhaltung der magnetischen Kopplung - wieder eingezogen. Dies wird durch eine Steuer- oder Regeleinheit des Möbelantriebes 4 herbeigeführt, welche den Ausstoßhebel 12 wieder rückstellt, sodass durch die Kraft der Federvorrichtung 28 eine Rückstellung des Stößels 6 und damit auch eine Einziehung des bewegbaren Möbelteiles 3 (welches mit dem Stößel 6 magnetisch gekoppelt ist) in die geschlossene Endlage möglich ist. Am bewegbaren Möbelteil 3 ist selbstverständlich ein korrespondierender Teil der Zuhaltevorrichtung 30 anzuordnen oder auszubilden, sodass zwischen dem Teil 31 und dem bewegbaren Möbelteil 3 eine magnetische Anziehungskraft herstellbar ist. Alternativ ist es beispielsweise möglich, das bewegbare Möbelteil 3 zumindest bereichsweise metallisch auszubilden, wobei der magnetisch ausgebildete Teil 22 - gegebenenfalls durch Zwischenschaltung einer Kunststoffauflage zur Geräuschreduzierung - direkt auf einen metallischen Bereich des bewegbaren Möbelteiles 3 wirksam ist.

Erkennbar ist auch ein besonderer Vorteil der Erfindung, nämlich dass durch die gezeigte Konstruktion eine Kraftumlenkung und damit ein winkeliges Ausstoßen des Stößels 6 in Bezug zur Ausstoßrichtung des Ausstoßhebels 12 möglich ist. In Fig. 4d ist nämlich die Richtung 32 der Linearbewegung des Stößels 6 erkennbar, welche im Wesentlichen parallel zu einer Längsrichtung (L) des Gehäuses 9 des Möbelantriebes 4 verläuft.

Der Möbelantrieb 4 mit dem Winkelhebel 15 kann also sehr hohe Ausstoßkräfte bereitstellen, wodurch dieser insbesondere auch zum Ausstoßen von Kühlschranktüren oder Gefrierschrankklappen geeignet ist. Aufgrund des herrschenden Unterdrucks in Kühl- oder Gefriergeräten lassen sich diese oftmals nur schwer öffnen, was durch die Anordnung einer Magnetdichtung (welche das Kühlfach abdichtet) zusätzlich erschwert wird. Der erfindungsgemäße Möbelantrieb 4 kann hier Abhilfe schaffen, wobei vorgesehen sein kann, dass der Möbelantrieb 4 zu einer gemeinsamen, modularen Baueinheit zusammengefasst ist und dass - abgesehen von allfälligen elektrischen Leitungen - lediglich der Stößel 6 aus dieser gemeinsamen Baueinheit herausragt.

## Patentansprüche

1. Möbelantrieb (4) zum Ausstoßen eines bewegbaren Möbelteiles (3) aus einer geschlossenen Endlage relativ zu einem Möbelkorpus (2), umfassend:
- ein Gehäuse (9);
- eine im oder am Gehäuse (9) angeordnete elektrische Antriebseinheit (10);
- einen durch die elektrische Antriebseinheit (10) antreibbaren Ausstoßhebel (12), welcher um eine Schwenkachse (11) relativ zum Gehäuse (9) drehbar gelagert ist;
- einen durch den Ausstoßhebel (12) antreibbaren, linear verfahrbaren Stößel (6) zum Ausstoßen des bewegbaren Möbelteiles (3);
**dadurch gekennzeichnet, dass** der Möbelantrieb (4) einen Untersetzungsmechanismus (5) aufweist, der eine Schwenkbewegung des Ausstoßhebels (12) in eine Linearbewegung des Stößels (6) umsetzt, wobei der Untersetzungsmechanismus (5) wenigstens einen um eine Drehachse (16) drehbar gelagerten Winkelhebel (15) mit zwei Hebelarmen (18, 19) aufweist, wobei ein erster Hebelarm (18) des Winkelhebels (15) mit dem Ausstoßhebel (12) und ein zweiter Hebelarm (19) des Winkelhebels (15) mit dem linear verfahrbaren Stößel (6) zusammenwirkt und wobei die Drehachse (16) des Winkelhebels (15) und die Schwenkachse (11) des Ausstoßhebels (12) relativ zueinander stationär angeordnet sind.

2. Möbelantrieb nach Anspruch 1, **dadurch gekennzeichnet, dass** der Ausstoßhebel (12) am ersten Hebelarm (18) des Winkelhebels (15) gleitend oder abrollend anliegt.

3. Möbelantrieb nach Anspruch 1 oder 2, **dadurch gekennzeichnet, dass** der Ausstoßhebel (12) und/oder der erste Hebelarm (18) des Winkelhebels (15) jeweils zumindest einen konvex gekrümmten Abschnitt zur gegenseitigen Anlage aufweisen.

4. Möbelantrieb nach einem der Ansprüche 1 bis 3, **dadurch gekennzeichnet, dass** der erste Hebelarm (18) des Winkelhebels (15) ein freies Ende aufweist, welches in der geschlossenen Endlage des bewegbaren Möbelteiles (3) an einer Ausstoßfläche (14) des Ausstoßhebels (12) anliegt.

5. Möbelantrieb nach Anspruch 4, **dadurch gekennzeichnet, dass** jene Stelle, an welcher der erste Hebelarm (18) des Winkelhebels (15) an der Ausstoßfläche (14) des Ausstoßhebels (12) anliegt, beim Ausstoßvorgang ausgehend von einem zur Drehachse (11) des Ausstoßhebels (12) benachbarten Bereich entlang der Ausstoßfläche (14) in Richtung zum einem freien Hebelende (13) des Ausstoßhebels (12) hin wandert.

6. Möbelantrieb nach einem der Ansprüche 1 bis 5, **dadurch gekennzeichnet, dass** der zweite Hebelarm (19) des Winkelhebels (15) mit wenigstens einem - vorzugsweise gekrümmt ausgebildeten - Schubhebel (20) verbunden ist, welcher mit dem linear verfahrbaren Stößel (6) zusammenwirkt.

7. Möbelantrieb nach einem der Ansprüche 1 bis 6, **dadurch gekennzeichnet, dass** der erste und der zweite Hebelarm (18, 19) des Winkelhebels (15) relativ zueinander einen spitzen Winkel einschließen.

8. Möbelantrieb nach Anspruch 7, **dadurch gekennzeichnet, dass** der Winkel, den der erste und der zweite Hebelarm (18, 19) des Winkelhebels (15) relativ zueinander einschließen, in allen Betriebsstellungen des Winkelhebels (15) konstant ist.

9. Möbelantrieb nach einem der Ansprüche 1 bis 8, **dadurch gekennzeichnet, dass** der erste und der zweite Hebelarm (18, 19) des Winkelhebels (15) zusammen einstückig ausgebildet sind.

10. Möbelantrieb nach einem der Ansprüche 1 bis 9, **dadurch gekennzeichnet, dass** eine Federvorrichtung (28) vorgesehen ist, durch welche der Stößel (6), der Ausstoßhebel (12), und/oder der Winkelhebel (15) nach einem Ausstoßvorgang wieder in eine Bereitschaftsstellung, welche der geschlossenen Endlage des bewegbaren Möbelteiles (3) entspricht, rückstellbar ist bzw. sind.

11. Möbel mit einem bewegbaren Möbelteil und einem Möbelantrieb nach einem der Ansprüche 1 bis 10.

12. Möbel nach Anspruch 11, **dadurch gekennzeichnet, dass** der Stößel (6) in der geschlossenen Endlage des bewegbaren Möbelteiles (3) an diesem anliegt.

13. Möbel nach Anspruch 11 oder 12, **dadurch gekennzeichnet, dass** eine Zuhaltevorrichtung (30) vorgesehen ist, durch die das bewegbare Möbelteil (3) in der vollständigen Schließstellung gehalten und/oder in die vollständige Schließstellung bewegbar ist.

14. Möbel nach Anspruch 13, **dadurch gekennzeichnet, dass** die Zuhaltevorrichtung (30) wenigstens zwei Teile (31) umfasst, wobei ein erster Teil (31) am Stößel (6) und ein zweiter Teil am bewegbaren Möbelteil (3) angeordnet oder ausgebildet ist, wobei die beiden Teile (31) in der Schließstellung des bewegbaren Möbelteiles (3) aufeinander eine magnetische Anziehungskraft ausüben.

## Claims

1. A furniture drive (4) for ejecting a movable furniture part (3) from a closed end position in relation to a furniture body (2), including:
- a housing (9);
- an electrical drive unit (10) arranged in or on the housing (9);
- an ejecting lever (12) which can be driven by the electrical drive unit (10) and which is pivotally mounted about a pivot axis (11) relative to the housing (9);
- a ram (6) for ejecting the movable furniture part (3), wherein the ram (6) is linearly movable and can be driven by the ejecting lever (12);
**characterized in that** the furniture drive (4) includes a reduction mechanism (5) which converts a pivoting movement of the ejecting lever (12) into a linear movement of the ram (6), wherein the reduction mechanism (5) includes at least one angle lever (15) which is pivotally mounted about an axis of rotation (16) and which has two lever arms (18, 19), wherein a first lever arm (18) of the angle lever (15) interacts with the ejecting lever (12) and a second lever arm (19) of the angle lever (15) interacts with the linearly movable ram (6), and wherein the axis of rotation (16) of the angle lever (15) and the pivot axis (11) of the ejecting lever (12) are arranged so as to be stationary in relation to each other.

2. The furniture drive according to claim 1, **characterized in that** the ejecting lever (12) glidingly or rollingly abuts the first lever arm (18) of the angle lever (15).

3. The furniture drive according to claim 1 or 2, **characterized in that** the ejecting lever (12) and/or the first lever arm (18) of the angle lever (15) each have at least a convex curved section for mutual engagement.

4. The furniture drive according to one of claims 1 to 3, **characterized in that** the first lever arm (18) of the angle lever (15) has a free end which abuts onto an ejecting surface (14) of the ejecting lever (12) in the closed end position of the movable furniture part (3).

5. The furniture drive according to claim 4, **characterized in that** during the ejection process, the region onto which the first lever arm (18) of the angle lever (15) abuts the ejecting surface (14) of the ejecting lever (12) moves, starting from a region adjacent to the pivot axis (11) of the ejection lever (12), along the ejecting surface (14) towards the free end (13) of the ejecting lever (12).

6. The furniture drive according to one of the claims 1 to 5, **characterized in that** the second lever arm (19) of the angle lever (15) is connected with at least a, preferably curved formed, push lever (20) which cooperates with the linearly movable ram (6).

7. The furniture drive according to one of the claims 1 to 6, **characterized in that** the first and the second lever arm (18, 19) of the angle lever (15) form an acute angle relative to each other.

8. The furniture drive according to claim 7, **characterized in that** the angle, which form the first and the second lever arm (18, 19) relative to each other, is constant in all operating positions of the angle lever (15).

9. The furniture drive according to one of the claims 1 to 8, **characterized in that** the first and the second lever arm (18, 19) of the angle lever (15) are made in one piece.

10. The furniture drive according to one of claims 1 to 9, **characterized in that** a spring device (28) is provided by way of which the ram (6), the ejecting lever (12) and/or the angle lever (15) can again be moved back into a ready position which corresponds to the closed end position of the movable furniture part (3) after an ejecting operation.

11. An item of furniture having a movable furniture part and a furniture drive according to one of the claims 1 to 10.

12. The item of furniture according to claim 11, **characterized in that** the ram (6) abuts the movable furniture part (3) in its closed end position.

13. The item of furniture according to claim 11 or 12, **characterized in that** a retaining device (30) is provided by way of which the movable furniture part (3) is held in the fully closed position and/or can be moved into the fully closed position.

14. The item of furniture according to claim 13, **characterized in that** the retaining device (30) includes at least two portions (31), wherein a first portion (31) is arranged or formed on the ram (6) and a second portion is arranged or formed on the movable furniture part (3), wherein in the closed positon of the movable furniture part (3), the two portions (31) exert a magnetic attraction force onto each other.

## Revendications

1. Dispositif d'entraînement de meuble (4) (8) pour expulser une partie de meuble mobile (3) d'une position d'extrémité fermée par rapport à un corps formant meuble (2), comprenant :
- un boîtier (9) ;
- une unité d'entraînement électrique (10) disposée dans ou sur le boîtier (9) ;
- un levier d'éjection (12) pouvant être entraîné par l'unité d'entraînement électrique (10), lequel est logé de façon rotative autour d'un axe rotatif (11) par rapport au boîtier (9) ;
- un coulisseau (6) pouvant être entraîné par le levier d'éjection (12), déplaçable linéairement, pour éjecter la partie de meuble mobile (3) ;
**caractérisé en ce que** le dispositif d'entraînement de meuble (4) présente un mécanisme de réduction (5), qui transforme un mouvement de rotation du levier d'éjection (12) en un mouvement linéaire du coulisseau (6), dans lequel le mécanisme de réduction (5) présente au moins un levier coudé (15) logé de façon rotative autour d'un axe de pivotement (16) avec deux bras de levier (18, 19), dans lequel un premier bras de levier (18) du levier coudé (15) coagit avec le levier d'éjection (12) et un deuxième bras de levier (19) du levier coudé (15) coagit avec le coulisseau (6) déplaçable linéairement et dans lequel l'axe de rotation (16) du levier coudé (15) et l'axe rotatif (11) du levier d'éjection sont disposés de façon stationnaire l'un par rapport à l'autre.

2. Dispositif d'entraînement de meuble selon la revendication 1, **caractérisé en ce que** le levier d'éjection (12) est contigu en glissant ou en roulant au premier bras de levier (18) du levier coudé (15).

3. Dispositif d'entraînement de meuble selon la revendication 1 ou 2, **caractérisé en ce que** le levier d'éjection (12) et/ou le premier bras de levier (18) du levier coudé (15) présentent à chaque fois au moins une section incurvée de façon convexe par rapport à l'appui réciproque.

4. Dispositif d'entraînement de meuble selon l'une des revendications 1 à 3, **caractérisé en ce que** le premier bras de levier (18) du levier coudé (15) présente une extrémité libre, laquelle, dans la position d'extrémité fermée de la partie de meuble mobile (3) est contiguë à une surface d'éjection (14) du levier d'éjection (12).

5. Dispositif d'entraînement de meuble selon la revendication 4, **caractérisé en ce que** chaque endroit, auquel est contigu le premier bras de levier (18) du levier coudé (15) sur la surface d'éjection (14) du levier d'éjection (12), chemine lors du processus d'éjection à partir d'une zone contiguë à l'axe rotatif (11) du levier d'éjection (12) le long de la surface d'éjection (14) en direction d'une extrémité de levier libre (13) du levier d'éjection (12).

6. Dispositif d'entraînement de meuble selon l'une des revendications 1 à 5, **caractérisé en ce que** le deuxième bras de levier (19) du levier coudé (15) est relié avec au moins un levier de poussée (20 - conçu de préférence incurvé -, lequel coagit avec le coulisseau (6) déplaçable linéairement.

7. Dispositif d'entraînement de meuble selon l'une des revendications 1 à 6, **caractérisé en ce que** le premier et le deuxième bras de levier (18, 19) du levier coudé (15) forment un angle aigu l'un par rapport à l'autre.

8. Dispositif d'entraînement de meuble selon la revendication 7, **caractérisé en ce que** l'angle, que le premier et le deuxième bras de levier (18, 19) du levier coudé (15) forment l'un par rapport à l'autre, est constant dans toutes les positions de fonctionnement du levier coudé (15).

9. Dispositif d'entraînement de meuble selon l'une des revendications 1 à 8, **caractérisé en ce que** le premier et le deuxième bras de levier (18, 19) du levier coudé (15) sont conçus ensemble d'une seule pièce.

10. Dispositif d'entraînement de meuble selon l'une des revendications 1 à 9, **caractérisé en ce qu'**un dispositif formant ressort (28) est prévu, par lequel le coulisseau (6), le levier d'éjection (12), et / ou le levier coudé (15) après un processus d'éjection peut ou peuvent être remis dans une position de disponibilité, qui correspond à la position d'extrémité fermée de la partie de meuble mobile (3).

11. Meuble avec une partie de meuble mobile et un dispositif d'entraînement de meuble selon l'une des revendications 1 à 10.

12. Meuble selon la revendication 11, **caractérisé en ce que** le coulisseau (6) dans la position d'extrémité fermée de la partie de meuble mobile (3) est contigu à celle-ci.

13. Meuble selon la revendication 11 ou 12, **caractérisé en ce qu'**un dispositif de verrouillage (30) est prévu, par lequel la partie de meuble mobile (3) est maintenue dans la position de fermeture intégrale et / ou est mobile dans la position de fermeture intégrale.

14. Meuble selon la revendication 13, **caractérisé en ce que** le dispositif de verrouillage (30) comprend au moins deux parties (31), dans lequel une première partie (31) est disposée ou conçue sur le coulisseau (6) et une deuxième partie est disposée ou conçue sur la partie de meuble mobile (3), dans lequel les deux parties (31) dans la position de fermeture de la partie de meuble mobile (3) exercent l'une sur l'autre une force d'attraction magnétique.
